# EUROPÄISCHE PATENTSCHRIFT

(11) **EP 0 201 534 B1**
(45) Veröffentlichungstag und Bekanntmachung des Hinweises auf die Patenterteilung: **01.02.1989**
(21) Anmeldenummer: 85905384.5
(22) Anmeldetag: 04.10.1985
(51) Int. Cl.: G03D 15/10

(54) **SCHNEID- UND RAHMUNGSGERÄT**
CUTTING AND FRAMING DEVICE
DISPOSITIF DE COUPE ET D'ENCADREMENT

(30) Priorität: 05.10.1984 DE 3436538
(43) Veröffentlichungstag der Anmeldung: 20.11.1986
(73) Patentinhaber: KODAK AKTIENGESELLSCHAFT, D-7000 Stuttgart-Wangen 60 (DE); EASTMAN KODAK COMPANY (a New Jersey corporation), Rochester, New York 14650 (US)
(72) Erfinder: BLÄTTNER, Dietmar, D-7052 Schwaikheim (DE); DIETERLE, Hermann, D-7300 Esslingen (DE); LEUTWEIN, Manfred, D-7053 Kernen (DE); SIMON, Horst, D-7012 Fellbach (DE)
(74) Vertreter: Lewandowsky, Klaus, Dipl.-Ing.
(86) Internationale Anmeldenummer: DE8500363
(87) Internationale Veröffentlichungsnummer: WO8602178

(56) Entgegenhaltungen:
- EP-A- 0 009 144
- US-A- 3 274 665
- US-A- 3 707 755

## Beschreibung

Die Erfindung betrifft ein Schneid- und Rahmungsgerät zum Schneiden von Filmabschnitten, die in ein unterhalb eines Schnittstempels in einem Schieber bereitliegendes Diarähmchen absenkbar und beim Herausziehen des Schiebers unter Anlage an einen Führungsbacken in das Diarähmchen einsprengbar sind, sowie mit Mitteln zur Halterung des Diarähmchens im Schieber und zum Erfassen des Filmabschnitts.

Aus der EP-A-0 009 144 ist ein Schneid- und Rahmungsgerät bekannt, bei dem ein Diafilmabschnitt in ein handelsübliches Diarähmchen einsprengbar ist. Das Gerät ist mit einer Diarähmchen-Verschiebeeinrichtung versehen und weist zwei im Abstand eines Diafilmabschnitts einander zugekehrte, konvex ausgebildete Biegebacken auf. Jeder Biegebacken ist an einem Widerlager ausgebildet und besitzt eine nach unten weisende Stoßfläche. Beide Widerlager sind verschwenkbar ausgebildet und liegen unter federnder Vorspannung auf dem vorderen bzw. hinteren Quersteg eines unter den Widerlagern hindurchschiebbaren Diarähmchens auf. Hierbei ist das hintere Widerlager verschwenkbar in einem Gleitklotz angeordnet, der mittels eines an ihm angefederten Schiebers längsverschiebbar ist, so daß in einem ersten Bewegungsablauf der Verschiebeeinrichtung das hintere Widerlager für einen begrenzten Vorschub in Richtung des vorderen, stationär angeordneten und verschwenkbar gelagerten Widerlagers über die Oberfläche des Diarähmchens bewegbar ist. Während dieser Verschiebebewegung wird mittels der Stoßfläche des Biegebackens des hinteren Widerlagers der hintere Rand des Filmabschnitts erfaßt und der Filmabschnitt nach vorne geschoben, wobei er zunächst mit seinem hinteren Rand in den Bereich einer am hinteren Quersteg des Diarähmchens befindlichen Nut einfällt und anschließend mit seinem vorderen Rand gegen die Stoßfläche des vorderen Biegebackens stößt. Nachdem das hintere Widerlager um einen kurzen Weg verschoben worden ist, setzt die Verschiebung des Diarähmchens ein, das zunächst mit seinem vorderen Quersteg unter dem vorderen Widerlager hindurchgeschoben wird. Da der Filmabschnitt sich mit seinem hinteren Rand in der Nut des hinteren Querstegs und mit seinem vorderen Rand an der Stoßfläche des vorderen Biegebackens abstützt, wölbt sich beim weiteren Verschieben des Diarähmchens der Filmabschnitt im Mittenbereich nach oben und wird in eine im vorderen Quersteg des Diarähmchens befindliche Nut eingesprengt.

Bei größeren Filmabschnitten, beispielsweise bei einem Diapositiv größeren Formats, oder bei Filmausschnitten von der Größe eines Diapositivs, die aus einer Filmvorlage ausgestanzt werden (Patentanmeldung P 34 03 027), kann der Filmabschnitt oder der Filmausschnitt nach verschiedenen Richtungen durchgewölbt sein, wobei das Ausmaß der Durchwölbung sehr unterschiedlich ausfallen kann.

Das zuerst genannte Gerät ist zum Einsprengen eines stark durchgewölbten Filmabschnitts oder eines Filmausschnitts nicht geeignet, da die nach oben ragenden Ränder eines stark durchgewölbten Filmabschnitts an den konvex gestalteten Biegebacken der beiden Widerlager des bekannten Geräts in Anlage gelangen und nach oben abgelenkt werden, so daß sie von den Stoßkanten der Widerlager nicht mehr erfaßt werden können. Der Filmabschnitt würde beim Vorschub des hinteren Widerlagers in Richtung zum vorderen Widerlager zwischen denselben zusammengestaucht und unbrauchbar werden. Des weiteren kann bei dem bekannten Gerät nach dem Schneidvorgang ein Filmabschnitt beim Absenken auf ein bereitliegendes Diarähmchen trotz der geneigten Schachtwände mit einer seiner Kanten im Bereich einer der konvex gestalteten Übergänge der Biegebacken hängen und in einer Schräglage liegen bleiben. Darüber hinaus sind neben einer Anzahl von beweglichen Teilen auch die Widerlager schwenkbeweglich angeordnet, so daß die bekannte Verschiebeeinrichtung kompliziert aufgebaut und teuer in der Herstellung. ist.

Der Erfindung liegt die Aufgabe zugrunde, die Verschiebeeinrichtung des bekannten Schneid-und Rahmungsgeräts so weiterzubilden und zu verbessern, daß keine schwenkbeweglichen Bauteile beim Niederhalten eines Diarähmchens erforderlich sind und daß bei einem einfachen Aufbau des Geräts eine zuverlässige Funktion gewährleistet ist, indem insbesondere die Ränder von stark durchgewölbten Filmabschnitten mit ausreichender Sicherheit erfaßt und in den Bereich der Querstege eines Diarähmchens gelenkt werden.

Die Aufgabe wird erfindungsgemäß dadurch gelöst, daß ein Bauteil am Schieber verschiebbar geführt ist, daß am Bauteil in Auszugsrichtung des Schiebers weisende Leitelemente vorgesehen sind und daß das Bauteil bei eingeschobenem Schieber den hinteren Quersteg des Diarähmchens in einer ersten Stellung federnd anliegend übergreift und bei herausgezogenem Schieber den hinteren Quersteg des Diarähmchens in einer zweiten Stellung freigibt.

Weitere Merkmale und Vorteile ergeben sich aus den Unteransprüchen sowie der Beschreibung eines in der Zeichnung dargestellten Ausführungsbeispiels der Erfindung.

Es zeigen
Fig. 1 einen Teil des Schneid- und Rahmungsgeräts mit einer in einer ersten Funktionsstellung befindlichen Verschiebeeinrichtung in Seitenansicht im Schnitt,
Fig. 2 den Schieber der Verschiebeeinrichtung gemäß Fig. 1 in einer Draufsicht und
Fig. 3 bis 5 das Gerät gemäß Fig. 1 mit in mehreren Funktionsstellungen befindlicher Verschiebeeinrichtung in Seitanansicht im Schnitt.

In einer Grundplatte 1 ist ein Führungskanal 1a (Fig. 1 und 4) für einen Schieber 7 ausgebildet. Der Führungskanal 1a wird mittels einer auf der Grundplatte 1 angeordneten Abdeckplatte 2, die zur Halterung einer Schnittplatte 3 dient, abgedeckt. Der Schieber 7 ist leichtgängig verschiebbar. Auf die Abdeckplatte 2 ist eine Stempelführung 4 aufgesetzt, in der ein mit vier Messerschneiden 6a versehener Messerkopf 6 eines Stempels 5 geführt ist. Mit 4a ist ein zwischen der Schnittplatte 3 und der Stempelführung 4 befindlicher Spalt zum Einführen einer Filmvorlage bezeichnet, von der ein Filmabschnitt 9 ausgeschnitten werden soll. Der Filmabschnitt 9 ist durch einen unterhalb der Schnittplatte 3 befindlichen und in der Abdeckplatte 2 ausgebildeten Schacht 2f, dessen Schachtwände geringfügig nach innen geneigt sind, absenkbar. Der Filmabschnitt 9 gelangt in ein unter dem Schachtende befindliches handelsübliches Diarähmchen 10, das zum Einsprengen von Filmabschnitten geeignet ist.

Das Diarähmchen 10 befindet sich in einer Ausnehmung 7a des Schiebers 7. Die Lage der Ausnehmung 7a ist so gewählt, daß bei eingeschobenem Schieber 7 die Hinterkante der oberen größeren Fensteröffnung des Diarähmchens 10 hinter der Unterkante 2g der hinteren Schachtwand liegt. Hierbei befindet sich der vordere Quersteg 10a des Diarähmchens 10 innerhalb der vorderen Begrenzung des Schachtendes. Die beiden Seitenkanten der oberen größeren Fensteröffnung des Diarähmchens 10 fluchten im wesentlichen mit den beiden Seitenkanten des Schachtendes.

Der in Auszugsrichtung des Schiebers 7 befindliche Teil der Abdeckplatte 2 ist als starrer Führungsbacken 2a ausgebildet. Er weist eine von der vorderen Schachtwand 2h im wesentlichen schräg nach unten verlaufende, in die Unterseite 2c übergehende Wandung 2b auf. An der Wandung 2b sind zwei seitliche, ebenfalls schräg verlaufende Rippen 2d vorgesehen, deren untere Begrenzung gegenüber der Unterseite 2c des Führungsbackens 2a zurückgesetzt sind, so daß eine nach unten vorstehende Anlaufkante 2e gebildet wird. Zwischen der Oberseite 7e des Schiebers 7 und der Unterseite 2c des Führungsbackens 2a besteht ein geringer Spalt X.

Um bei herausgezogenem Schieber 7 (Fig. 5) ein in der Ausnehmung 7a befindliches Diarähmchen 10 ohne Schwierigkeit entnehmen und ein weiteres Diarähmchen einlegen zu können, sind, wie die Fig. 2 zeigt, die Seitenflächen des Schiebers 7 im Bereich der Ausnehmung 7a mit trapezförmigen Aussparungen 7i versehen. An der Vorderseite des Schiebers 7 ist ein Handgriff 7k ausgebildet.

In einer Aussparung 7b an der Schieberunterseite sind zwei Federn 8 angeordnet, deren in Auszugsrichtung des Schiebers 7 weisende freie Enden 8a durch zwei in der Bodenfläche 7c des Schiebers 7 befindliche Durchbrüche 7d hindurchragen. Die Durchbrüche 7d befinden sich im Bereich des in Auszugsrichtung liegenden vorderen Querstegs 10a des Diarähmchens 10. Die freien Enden 8a der Federn 8 liegen unter federnder Vorspannung am vorderen Quersteg 10a des Diarähmchens 10 an und heben dieses einseitig um mindestens die Breite X des zwischen der Schieberoberseite 7e und der Unterseite 2c des Führungsbackens 2a bestehenden Spalts an. Dadurch liegt beim Herausziehen des Schiebers 7 der vordere Bereich der Oberseite des Diarähmchens 10 spielfrei an der Unterseite 2c des Führungsbackens 2a unter Vorspannung an (Fig. 3). Somit ist gewährleistet, daß die Vorderkante eines Filmabschnitts 9 an der Anlaufkante 2e des starr und einstückig mit der Abdeckplatte 2 ausgebildeten Führungsbacken 2a satt anliegt.

In der Fig. 1 ist angedeutet, wie der ausgeschnittene Filmabschnitt nach verschiedenen Richtungen durchgewölbt sein kann.

Damit einerseits das einseitig angehobene Diarähmchen 10 beim Herausziehen des Schiebers 7 seine Lage in der Aussparung 7a des Schiebers 7 beibehält und andererseits ein durchgewölbter Filmabschnitt 9 beim Herausziehen des Schiebers 7 an seinem hinteren Rand mit ausreichender Sicherheit erfaßt und in die nutenförmige Aussparung des hinteren Querstegs 10b des Diarähmchens 10 umgelenkt wird, ist am Schieber 7 ein verschiebbar geführtes Bauteil 12 mit einem in Auszugsrichtung des Schiebers 7 weisenden Leitelement 12b vorgesehen. Das Bauteil ist als federnde Klammer ausgebildet und umfaßt den hinteren Bereich des Schiebers 7. Hierbei ragt ein umgebogener Federarm 12e des Bauteils 12 durch eine in der hinteren Stirnseite des Schiebers 7 befindliche Aussparung 7h hindurch und legt sich an der Innenwandung des Schiebers 7 federnd an.

Das Bauteil 12 weist einen in Längsrichtung verlaufenden Führungsschlitz 12d auf. Durch diesen ragen zwei an der Schieberoberseite 7e angeformte Führungszapfen 7g hindurch, so daß das Bauteil 12 am Schieber 7 geführt ist. Das am Bauteil 12 vorgesehene Leitelement 12b ist von drei schräg nach oben weisenden Zungen gebildet. Sowohl die durch den Führungsschlitz 12d im Bauteil 12 hindurchragenden Zapfen 7g als auch die Leitelemente 12b ragen in eine im wesentlichen der Breite des Bauteils 12 entsprechende Aussparung 2i in der Unterseite der Abdeckplatte 2 hinein.

Die Wirkungsweise ist folgende : Bei in das Gerät eingeschobenem Schieber 7 (Fig. 1) liegt das Bauteil 12 an einem im Führungskanal 1a befindlichen Anschlag 1 b an. Es umfaßt, wie weiter oben bereits beschrieben ist, den hinteren Bereich des Schiebers 7 und befindet sich in seiner ersten Stellung, in der es den hinteren Quersteg 10b des Diarähmchens 10 federnd anliegend übergreift. Hierbei fluchten die schräg nach oben weisenden Enden der Leitelemente 12b mit der Unterkante 2g der hinteren Schachtwand der Abdeckplatte 2 (Fig. 1), oder sie liegen geringfügig hinter der Unterkante 2g.

Wie aus der Fig. 3 ersichtlich ist, stößt beim Herausziehen des Schiebers 7 zunächst die Vorderkante des Filmabschnitts 9 gegen die Anlaufkante 2e des Führungsbackens 2a. Da beim Herausziehen des Schiebers 7 auch das aufgeklemmte Bauteil 12 mitbewegt wird, wird, wie weiter oben beschrieben ist, der hintere Rand des an der Anlaufkante 2e anliegenden Filmabschnitts 9 von den schräg nach oben weisenden Zungen der Leitelemente 12b erfaßt und, wie es in Fig. 3 strichpunktiert dargestellt ist, in Richtung der Nut des hinteren Querstegs 10b des Diarähmchens 10 umgelenkt und in die Nut eingeführt. Anschließend wird das Filmstück 9 entlang der schräg verlaufenden Rippen 2d des Führungsbackens 2a nach oben durchgewölbt und in die Nut des vorderen Querstegs 10a des Diarähmchens 10 eingesprengt.

Beim weiteren Herausziehen des Schiebers 7 stützt sich, wie die Fig. 4 und 5 zeigen, das Bauteil 12 mittels seiner Leitelemente 12b an der Wandung 2b des Führungsbackens 2a ab und wird zurückgehalten. Anschließend kann der Schieber nach Maßgabe der freien Länge des im Bauteil 12 befindlichen Führungsschlitzes 12d vollständig herausgezogen werden (Fig. 5). Das Bauteil 12 befindet sich nunmehr in seiner zweiten Stellung, in der es den hinteren Quersteg 10a des mit dem Schieber 7 heraustransportierten Diarähmchens 10 freigibt. Das mit dem Filmabschnitt 9 konfektionierte Diarähmchen 10 kann nunmehr problemlos dem Schieber 7 entnommen und ein leeres Diarähmchen eingelegt werden. Beim Einschieben des Schiebers 7 stößt das Bauteil 12 zunächst gegen den Anschlag 1b (Fig. 1). Anschließend kann der Schieber 7 bei am Anschlag 1 b anliegenden Bauteil 12 nach Maßgabe der freien Länge des Führungsschlitzes 12d völlig eingeschoben werden. Das Bauteil 12 befindet sich dann wieder in seiner ersten Stellung, in der es den hinteren Bereich des Schiebers 7 umfaßt, wobei die Leitelemente 12b den hinteren Quersteg 10b des neu eingelegten leeren Diarähmchens 10 federnd anliegend übergreifen.

## Patentansprüche

1. Schneid- und Rahmungsgerät zum Schneiden von Filmabschnitten, die in ein unterhalb eines Schnittstempels in einem Schieber bereitliegendes Diarähmchen absenkbar und beim Herausziehen des Schiebers unter Anlage an einen Führungsbacken in das Diarähmchen einsprengbar sind sowie mit Mitteln zur Halterung des Diarähmchens im Schieber und zum Erfassen jeweils eines der Filmabschnitte, dadurch gekennzeichnet, daß ein Bauteil (12) am Schieber (7) verschiebbar geführt ist, daß am Bauteil (12) in Auszugsrichtung des Schiebers (7) weisende Leitelemente (12b) vorgesehen sind und daß das Bauteil (12) bei eingeschobenem Schieber (7) den hinteren Quersteg (10b) des Diarähmchens (10) in einer ersten Stellung federnd anliegend übergreift und bei herausgezogenem Schieber (7) den hinteren Quersteg (10b) des Diarähmchens (10) in einer zweiten Stellung freigibt.

2. Gerät nach Anspruch 1, dadurch gekennzeichnet, daß das Bauteil (12) als eine U-förmige, federnde Klammer ausgebildet ist, die den hinteren Bereich des Schiebers (7) umfaßt und daß das Bauteil (12) bei teilweise herausgezogenem Schieber (7) sich an einer Wandung (2b) des Führungsbackens (2a) abstützt.

3. Gerät nach den Ansprüchen 1 und 2, dadurch gekennzeichnet, daß das Bauteil (12) einen in Längsrichtung verlaufenden Führungsschlitz (12d) aufweist, durch den zwei im Abstand hintereinander angeordnete, an der Oberseite (7e) des Schiebers (7) angeformte Führungszapfen (7g) hindurchragen und daß nach Maßgabe der freien Länge des Führungsschlitzes (12d) der Schieber (7) vollständig herausziehbar ist.

4. Gerät nach den Ansprüchen 1 bis 3, dadurch gekennzeichnet, daß in einem Führungskanal (1a) des Schiebers (7) ein Anschlag (1b) vorgesehen ist, an dem bei teilweise eingeschobenem Schieber (7) das Bauteil (12) anliegt und daß bei am Anschlag (1 b) anliegenden Bauteil (12) der Schieber (7) nach Maßgabe der freien Länge des Führungsschlitzes (12d) einschiebbar ist.

5. Gerät nach Anspruch 1, dadurch gekennzeichnet, daß die Leitelemente (12b) des Bauteils (12) als schräg nach oben weisende Zungen ausgebildet sind, mittels denen bei teilweise herausgezogenem Schieber (7) die Hinterkante eines Filmabschnitts (9) erfaßbar und in die nutenförmige Aussparung im hinteren Quersteg (10b) des Diarähmchens (10) umlenkbar ist.

6. Gerät nach einem oder mehreren der vorhergehenden Ansprüche 1 bis 5, dadurch gekennzeichnet, daß die Seitenwände des Schiebers (7) im Bereich des eingelegten Diarähmchens (10) mit trapezförmigen Aussparungen (7i) versehen sind.

7. Gerät nach Anspruch 1, dadurch gekennzeichnet, daß unterhalb des Schiebers (7) Federn (8) angeordnet sind, deren in Auszugsrichtung des Schiebers (7) weisende freie Enden (8a) unter federnder Vorspannung an der Unterseite eines eingelegten Diarähmchens (10) anliegen.

8. Gerät nach den Ansprüchen 6 und 7, dadurch gekennzeichnet, daß die Bodenfläche (7c) des Schiebers (7) Durchbrüche (7d) aufweist, die im Bereich des vorderen Querstegs (10a) des Diarähmchens (10) vorgesehen sind und daß die freien Enden (8a) der Federn (8) durch die Durchbrüche (7d) hindurchragen und sich am vorderen Quersteg (10a) des Diarähmchens (10) abstützen und das Diarähmchen (10) einseitig um mindestens die Breite (X) eines zwischen der Schieberoberseite (7e) und der Unterseite (2c) des Führungsbackens (2a) bestehenden Spalts anheben.

## Claims

1. Cutting and mounting apparatus for cutting film sections which can be lowered into a slide mount disposed in a slider below a cutting tool, and which upon withdrawal of said slider can be snapped into the slide mount while resting against a guiding jaw, said apparatus also having means for holding the slide mount in the slider and for seizing one film section at a time, characterized in that a component (12) is shiftably guided on the slider (7), that the component (12) is provided with guiding elements (12b) pointing in the direction of extension of the slider (7), and in that when the slider (7) is retracted, the component (12) resiliently rests against the rear frame portion (10b) of the slide mount (10) and extends beyond it in a first position, and when the slider (7) is extended, releases the rear frame portion (10b) of the slide mount (10) in a second position.

2. Apparatus according to claim 1, characterized in that the component (12) is designed as a U-shaped, resilient clamp which encloses the rear area of the slider (7), and in that when the slider (7) has been partly extended, the component (12) rests against a wall (2b) of the guiding jaw (2a).

3. Apparatus according to claims 1 and 2, characterized in that the component (12) has a guiding slot (12d) which extends in the longitudinal direction and through which two guiding pins (7g) project which are moulded at a distance one behind the other on the upper side (7e) of slider (7), and in that the slider (7) can be fully extended as a function of the free length of the guiding slot (12d).

4. Apparatus according to claims 1 to 3, characterized in that in a guiding channel (1a) of slider (7) a stop (1 b) is provided against which the component (12) rests when the slider (7) is partly retracted, and in that when the component (12) rests against the stop (1 b) the slider (7) can be fully retracted as a function of the free length of the guiding slot (12d).

5. Apparatus according to claim 1, characterized in that the guiding elements (12b) of the component (12) are designed as tongues which point upwardly at an angle and by which the rear edge of a film section (9) can be seized when the slider (7) has been partly extended and can be deflected into the groove-shaped recess in the rear frame portion (10b) of the slide mount (10).

6. Apparatus according to one or several of the preceding claims 1 to 5, characterized in that the lateral walls of the slider (7) have trapezoidal recesses (7i) in the area of the inserted slide mount (10).

7. Apparatus according to claim 1, characterized in that below the slider (7) springs (8) are arranged whose free ends (8a) pointing in the direction of extension of slider (7) are spring- biased so as to rest against the lower side of an inserted slide mount (10).

8. Apparatus according to claims 6 and 7, characterized in that the bottom surface (7c) of slider (7) has openings (7d) which are provided in the area of the front frame portion (10a) of slide mount (10), and in that the free ends (8a) of springs (8) extend through the openings (7d) and rest against the front frame portion (10a) of slide mount (10) and lift the slide mount (10) at one end by at least the width "X" of a gap between the upper side (7e) of slider (7) and the lower side (2c) of the guiding jaw (2a).

## Revendications

1. Appareil de découpage et de mise sous cache pour découper des morceaux de film, les faire descendre chacun dans une monture ou cache de diapositive disposé prêt à recevoir le morceau de film dans un tiroir sous un poinçon de découpage et pour faire entrer le morceau de film avec encliquetage dans la monture lors de l'ouverture du tiroir, au cours de laquelle le morceau de film s'applique contre une joue de guidage, l'appareil comprenant des moyens pour maintenir la monture dans le tiroir et pour saisir chaque fois l'un des morceaux de film, caractérisé en ce qu'une pièce (12) est disposée et guidée pour pouvoir coulisser sur le tiroir (57), que cette pièce (12) est pourvue d'éléments de guidage (12b) dirigés dans le sens de l'ouverture du tiroir (7) et que, dans une première position, le tiroir étant fermé, la pièce (12) recouvre et s'applique élastiquement contre l'élément transversal arrière (10b) de la monture (10), tandis que, dans une seconde position, le tiroir étant ouvert, elle libère cet élément transversal arrière (10b) de la monture (10).

2. Appareil selon la revendication 1, caractérisé en ce que la pièce (12) est une pièce élastique en U qui entoure la partie arrière du tiroir (7) et que la pièce (12) s'applique contre une paroi (2b) de la joue de guidage (2a) lorsque le tiroir (7) est partiellement ouvert.

3. Appareil selon les revendications 1 et 2, caractérisé en ce que la pièce (12) possède une fente de guidage (12d) s'étendant dans le sens de sa longueur et qui est traversée par deux tenons de guidage (7g) formés sur le côté supérieur (7e) du tiroir (7) et que le tiroir (7) peut être ouvert complètement dans la mesure de la longueur libre de la fente de guidage (12d).

4. Appareil selon les revendications 1 à 3, caractérisé en ce que le tiroir (7) est guidé dans une rainure (1a) dans laquelle est prévue une butée (1 b) contre laquelle s'applique la pièce (12) lorsque le tiroir est partiellement fermé et que, après l'application de la pièce (12) contre la butée (1 b), le tiroir (7) peut être fermé dans la mesure de la longueur libre de la fente de guidage (12d).

5. Appareil selon la revendication 1, caractérisé en ce que les éléments de guidage (12b) de la pièce (12) sont des languettes dirigées obliquement vers le haut, au moyen desquelles, lorsque le tiroir (7) est partiellement ouvert, peut être saisi le bord arrière d'un morceau de film (9) et dévié dans l'évidement en forme de rainure prévu dans l'élément transversal arrière (1 b) de la monture de diapositive (10).

6. Appareil selon une ou plusieurs des revendications 1 à 5, caractérisé en ce que les parois latérales du tiroir (7) sont pourvues d'échancrures trapézoïdales (7i) dans la zone où la monture de diapositive (10) est disposée dans le tiroir.

7. Appareil selon la revendication 1, caractérisé en ce que des ressorts (8) sont disposés sous le tiroir (7) et que les extrémités libres (8a) de ces ressorts, orientées dans le sens de l'ouverture du tiroir (7), s'appliquent élastiquement sous précontrainte contre le côté inférieur d'une monture de diapositive (10) placée dans le tiroir.

8. Appareil selon les revendications 6 et 7, caractérisé en ce que le fond (7c) du tiroir (7) présente des percées (7d) situées dans la zone de l'élément transversal avant (10a) de la monture (10) et que les extrémités libres (8a) des ressorts (8) passent à travers ces percées (7d) en s'appliquant contre l'élément transversal avant (10a) de la monture (10) et en soulevant la monture (10) unilatéralement d'une quantité correspondant au moins à la largeur (X) d'une fente entre le côté supérieur (7e) du tiroir et le côté inférieur (2c) de la joue de guidage (2a).
